# FASCICULE DE BREVET EUROPEEN

(11) **EP 0 565 933 B1**
(45) Date de publication et mention de la délivrance du brevet: **08.05.1996**
(21) Numéro de dépôt: 93105098.3
(22) Date de dépôt: 27.03.1993
(51) Int. Cl.: A45D 20/10, F26B 3/28

(54) **Séchoir à cheveux avec émetteur de rayonnement infrarouge et indicateur de son émission**
Haartrockner mit Infrarotstrahler und Vorrichtung zum Anzeigen der Ausstrahlung
Hairdryer with an IR radiator and a device indicating emission of the radiation

(30) Priorité: 13.04.1992 FR 9204516
(43) Date de publication de la demande: 20.10.1993
(73) Titulaire: Robert Krups GmbH & Co. KG, D-42719 Solingen (DE); MOULINEX S.A., F-93171 Bagnolet (FR)
(72) Inventeur: Komesker, Heinrich, F-14920 Mathieu (FR); Joedicke, Frank, D-30826 Garbsen 2 (DE)
(74) Mandataire: Buse, Karl Georg, Dipl.-Phys.

(56) Documents cités:
- EP-A- 0 156 984
- EP-A- 0 329 864
- EP-A- 0 419 095
- DE-U- 9 107 107
- GB-A- 2 093 343
- US-A- 4 619 054
- PATENT ABSTRACTS OF JAPAN vol. 014, no. 246 (C-0722)25 Mai 1990 & JP-A-02 065 801 (OSAKA CEMENT CO. LTD.) 6 Mars 1990 & Section Ch, Week 15, Derwent Publications Ltd., London, GB; Class LO3, AN 90-113372 (15)
- PATENT ABSTRACTS OF JAPAN vol. 016, no. 198 (C-0939)15 Mai 1992 & JP-A-04 033 602 (TOSHIBA CORP.) 5 Fevrier 1992

## Description

L'invention se rapporte à un appareil de soufflage d'air chaud pour sécher les cheveux et comprenant un boîtier, une résistance chauffante électrique, un groupe motoventilateur destiné à créer un courant d'air entre une entrée d'air froid et une buse de sortie d'air chaud.

L'invention se rapporte, plus particulièrement, à un tel appareil qui comporte un moyen additionnel de chauffage comportant un élément céramique susceptible d'émettre un rayonnement infrarouge de longueur d'onde particulière, lorsqu'il est porté à une certaine température.

Un tel moyen additionnel de chauffage est, par exemple, décrit dans la demande de brevet européen n° 329864. Grâce à ce moyen additionnel de chauffage, on améliore le séchage des cheveux. Malheureusement, la montée en température de l'élément céramique étant fonction de la puissance de la résistance chauffante électrique utilisée et du temps de chauffage, l'utilisateur ne sait pas si l'élément céramique a été amené à une température de consigne correspondant à l'émission du rayonnement infrarouge particulier. Par conséquent, lors de nombreux séchages des cheveux, dans lesquels, par exemple, l'utilisateur fait fonctionner l'appareil selon des cycles courts de chauffage, le moyen additionnel de chauffage à rayonnement infrarouge particulier n'est jamais mis en service et l'utilisateur, sans le savoir, sèche donc ses cheveux uniquement avec le chauffage de la résistance électrique.

L'invention a donc pour but de supprimer cet inconvénient et de rendre ainsi l'appareil plus performant.

Selon l'invention, l'appareil comporte un dispositif de visualisation du rayonnement infrarouge de longueur d'onde particulière.

Ainsi, grâce à ce dispositif, l'usager visualise directement le mode de fonctionnement de l'appareil. Par conséquent, il peut attendre que l'élément céramique ait atteint sa température de consigne correspondant à l'émission du rayonnement infrarouge particulier avant d'utiliser l'appareil pour sécher ses cheveux.

Les caractéristiques et avantages de l'invention ressortiront d'ailleurs de la description qui va suivre, à titre d'exemple, en référence au dessin annexé dans lequel :
la figure 1 est une vue schématique d'un appareil de soufflage d'air chaud comportant un élément additionnel de chauffage en forme de grille et comportant un dispositif de visualisation selon l'invention ; la figure 2 représente, en élévation, l'élément additionnel de chauffage de la figure 1 ; la figure 3 est une vue schématique partielle, analogue à la figure 1 selon un autre mode de réalisation de l'invention, dans lequel l'élément additionnel de chauffage est un anneau et le dispositif de visualisation est accroché sur une grille ; la figure 4 est une vue analogue à la figure 3, d'un autre mode de réalisation, dans lequel l'élément additionnel de chauffage et le dispositif de visualisation sont constitués par une pastille accrochée sur une grille.

L'appareil de soufflage d'air chaud représenté sur la figure 1 comprend dans un boîtier 1, une résistance chauffante électrique 2, un groupe moto-ventilateur 3 destiné à créer un courant d'air entre une entrée 4 d'air froid et une buse 5 de sortie d'air chaud, ainsi qu'un moyen additionnel de chauffage 6 comportant un élément céramique dont la surface est susceptible d'émettre un rayonnement infrarouge de longueur d'onde particulière, lorsqu'il est porté à une certaine température de consigne qui peut être choisie, par exemple, dans une fourchette de 60°C à 120°C. Un tel élément est bien connu en soi et a été, par exemple, décrit dans la demande de brevet européen n° 329864.

Selon l'invention, l'appareil comporte un dispositif de visualisation du rayonnement infrarouge de longueur d'onde particulière. Dans un premier exemple particulier de réalisation illustré à la figure 1 en traits interrompus, ledit dispositif de visualisation comporte une diode lumineuse 7 montée sur le boîtier 1 et commandée par un capteur à infrarouge équipé d'un filtre sélectif et schématisé en 8. Ce capteur 8 est relié à un amplificateurcomparateur 9 dont le signal de sortie est envoyé à une interface 10 de commande de la diode lumineuse 7. Ainsi, tant que l'élément céramique n'a pas atteint sa valeur de consigne d'émission, la diode lumineuse n'est pas allumée et l'utilisateur sait que l'appareil de soufflage d'air chaud fonctionne de façon classique. Dès que le rayonnement infrarouge particulier est filtré et détecté, la diode s'allume avertissant l'utilisateur du fonctionnement de l'appareil selon un mode de chauffage combiné : résistance électrique et rayonnement infrarouge particulier, qui est bien adapté à un séchage rapide de la chevelure.

Selon un second mode de réalisation préféré illustré aux figures 1 et 2, l'élément céramique 6 est agencé dans la région d'extrémité de la buse 5 de sortie d'air chaud et est conformé en grille comme on le voit mieux sur la figure 2.

Cette grille comporte une série de barreaux concentriques et radiaux dont les faces externes 7, sont revêtues, au moins dans la région centrale de la grille, d'un matériau à changement d'état 11 qui réagit au rayonnement infrarouge particulier. Un tel matériau à changement d'état est constitué, par exemple, par des cristaux liquides ou plus économiquement par une peinture qui change de couleur en fonction de la température engendrée par la résistance 2 et la grille céramique 6. Ce changement de couleur se produit au delà d'une température de consigne qui est choisie notamment en fonction de la température de consigne de l'élément céramique. Dans un exemple de réalisation, pour une puissance de la résistance de chauffage électrique de 1200 Watt, la surface externe de la grille 6 est amenée à une température T environ égale à 391 K et selon la loi de STEFAN-BOLTZMANN la puissance de rayonnement P est égale à environ 1,7, ce qui donne une longueur d'onde maximum de 7,4 µm (infrarouge lointain). La peinture utilisée présente à l'état froid une couleur rouge et à l'état chaud, c'est à dire dans cet exemple pour une température de consigne supérieure à 100° C, une couleur noire. Une telle peinture est commercialisée, par exemple, par la société HÖROTRON GMBH sous la référence "HO"-"RES". Ainsi le changement de couleur avertit l'utilisateur que la grille céramique 6 émet ledit rayonnement à infrarouge particulier et que le séchage s'effectue selon la combinaison résistance chauffante et infrarouge particulier.

Selon un troisième mode de réalisation illustré à la figure 3, l'élément céramique est constitué par un anneau 12, tandis que la buse 5 de sortie d'air chaud comporte une grille 13 métallique ou plastique dont la région centrale de la face externe est revêtue d'une couche de peinture 14 à changement d'état.

Selon un quatrième mode de réalisation illustré à la figure 4, la buse 5 de sortie d'air chaud étant équipée d'une grille 15, la région centrale de cette grille porte l'élément céramique qui est conformé à cet effet en une pastille 16 dont la face externe est revêtue d'une couche de peinture 17 à changement d'état. Cette couche de peinture peut être également appliquée sur une pastille auto-adhésive destinée à être collée sur la région centrale externe de la grille 13. Dans cet exemple, l'élément céramique est choisi de manière à permettre l'utilisation d'une peinture qui changera de couleur aux environs de 60° C.

Ainsi, l'utilisateur constate l'émission du rayonnement infrarouge particulier par le changement de couleur ponctuelle au niveau de la région centrale de la grille 6, 13 ou 15, ce qui permet d'obtenir un dispositif de visualisation plus prononcé tout en préservant l'esthétique et un faible coût de fabrication du fait de la petite surface de peinture.

## Revendications

1. Appareil de soufflage d'air chaud pour sécher les cheveux comprenant un boîtier (1), une résistance chauffante électrique (2), un groupe moto-ventilateur (3) destiné à créer un courant d'air entre une entrée (4) d'air froid et une buse (5) de sortie d'air chaud, ainsi qu'un moyen additionnel de chauffage (6) comportant un élément céramique susceptible d'émettre un rayonnement infrarouge de longueur d'onde particulière lorsqu'il est porté à une certaine température,
**caractérisé en ce qu'il** comporte un dispositif de visualisation du rayonnement infrarouge de longueur d'onde particulière.

2. Appareil de soufflage d'air chaud selon la revendication 1,
**caractérisé en ce que** le dispositif de visualisation comporte une diode lumineuse (7) montée sur le boîtier (1) et commandée par des moyens électroniques comprenant un capteur sélectif (8) du rayonnement infrarouge particulier monté en aval de l'élément céramique (6) et relié à un amplificateur-comparateur (9) lui-même relié à une interface (10) de commande de la diode (7).

3. Appareil de soufflage d'air chaud selon la revendication 1,
**caractérisé en ce que** le dispositif de visualisation est un matériau (11) à changement d'état qui réagit à la chaleur engendrée par la résistance et l'élément céramique, et qui est agencé dans la région d'extrémité de la buse (5).

4. Appareil de soufflage d'air chaud selon la revendication 3,
**caractérisé en ce que** le matériau (11) à changement d'état est une peinture qui change de couleur au delà d'une température de consigne.

5. Appareil de soufflage d'air chaud selon la revendication 4,
**caractérisé en ce que** la peinture présente à l'état froid une couleur rouge et à l'état chaud une couleur noire.

6. Appareil de soufflage d'air chaud, selon la revendication 4 ou 5,
**caractérisé en ce que** l'élément céramique (6) étant agencé à l'extrémité de la buse (5) de sortie d'air chaud et étant conformé en grille, la face externe de ladite grille est revêtue, au moins dans sa région centrale, d'une peinture (11) à changement d'état.

7. Appareil de soufflage d'air chaud selon la revendication 4 ou 5,
**caractérisé en ce que** la buse (5) de sortie d'air chaud comportant une grille (15) , l'élément céramique est conformé en pastille (16) et est monté sur ladite grille avec sa face externe revêtue d'une peinture (17) à changement d'état.

8. Appareil de soufflage d'air chaud selon la revendication 4 à 5 ,
**caractérisé en ce que** la peinture (11) est appliquée sur une pastille auto-adhésive collée sur la région centrale de l'élément céramique (6) conformé en grille ou en pastille.

## Claims

1. Apparatus for blowing hot air for drying hair comprising a casing (1), an electrical heating resistance (2), a motor-fan unit (3) intended to produce a flow of air between a cold air intake (4) and a hot air outlet nozzle (5), and an additional heating means (6) comprising a ceramic element for emitting infra-red radiation of a particular wavelength when it is brought to a certain temperature, characterised in that it comprises a device for displaying the infra-red radiation of particular wavelength.

2. A hot air blowing apparatus according to claim 1 characterised in that the display device comprises a light emitting diode (7) mounted on the casing (1) and controlled by electronic means comprising a selective sensor (8) for the particular infra-red radiation which is mounted downstream of the ceramic element (6) and connected to an amplifier-comparator (9) which is itself connected to an interface (10) for controlling the diode (7).

3. A hot air blowing apparatus according to claim 1 characterised in that the display device is a material (11) involving a change of state which reacts to the heat generated by the resistance and the electrical element and which is arranged in the end region of the nozzle (5).

4. A hot air blowing apparatus according to claim 3 characterised in that the material (11) involving a change of state is a paint which changes colour beyond a reference temperature.

5. A hot air blowing apparatus according to claim 4 characterised in that the paint is of a red colour in the cold state and a black colour in the hot state.

6. A hot air blowing apparatus according to claim 4 or claim 5 characterised in that, the ceramic element (6) being arranged at the end of the hot air outlet nozzle (5) and being in the form of a grill, the external face of said grill is coated at least in its central region with a paint (11) involving a change of state.

7. A hot air blowing apparatus according to claim 4 or claim 5 characterised in that, the hot air outlet nozzle (5) comprising a grill (15), the ceramic element is in the form of a pellet-like member (16) and is mounted on said grill with its external face coated with a paint (17) involving a change of state.

8. A hot air blowing apparatus according to claim 4 to 5 characterised in that the paint (11) is applied to a self-adhesive pellet-like member which is glued on to the central region of the ceramic element (6) which is in the form of a grill or a pellet-like member.

## Patentansprüche

1. Warmluftgebläse zum Trocknen von Haaren, bestehend aus einem Gehäuse (1), einem elektrischen Heizwiderstand (2), einer Ventilatorbaugruppe (3), die dazu dient, einen Luftstrom von einem Kaltlufteintritt (4) zu einem als Düse (5) ausgeführten Warmluftaustritt hervorzurufen, sowie einem zusätzlichen Heizelement (6) mit einem keramischen Element, das in der Lage ist, eine Infrarotstrahlung von bestimmter Wellenlänge abzugeben, wenn es auf eine bestimmte Temperatur gebracht wird,
dadurch gekennzeichnet, daß das Gerät eine Vorrichtung zum Sichtbarmachen von Infrarotstrahlung einer bestimmten Wellenlänge beinhaltet.

2. Warmluftgebläse gemäß Anspruch 1,
dadurch gekennzeichnet, daß die Vorrichtung zum Sichtbarmachen eine im Gehäuse (1) eingebaute Leuchtdiode (7) beinhaltet und von elektronischen Bauelementen angesteuert wird, zu denen ein Sensor (8) zum Ausfiltern einer bestimmten Infrarotstrahlung gehört, der - in Strömungsrichtung gesehen - hinter dem keramischen Element (6) montiert und mit einem Komparator-Verstärker (9) verbunden ist, der seinerseits mit einem Interface (10) zum Ansteuern der Leuchtdiode (7) verbunden ist.

3. Warmluftgebläse gemäß Anspruch 1,
dadurch gekennzeichnet, daß die Vorrichtung zum Sichtbarmachen ein Material (11) ist, das seinen Zustand in Abhängigkeit von der durch den Widerstand und das keramische Element erzeugten Wärme verändert und im Endbereich der Düse (5) angeordnet ist.

4. Warmluftgebläse gemäß Anspruch 3,
dadurch gekennzeichnet, daß das Material (11), das seinen Zustand ändert, ein Lack ist, der seine Farbe oberhalb einer Solltemperatur ändert.

5. Warmluftgebläse gemäß Anspruch 4,
dadurch gekennzeichnet, daß der Lack im kalten Zustand eine rote und im warmen Zustand eine schwarze Färbung aufweist.

6. Warmluftgebläse gemäß Anspruch 4 oder 5,
dadurch gekennzeichnet, daß das keramische Element (6) am Ende der Düse (5), an dem die Warmluft austritt, angeordnet und als Gitter ausgeführt ist, wobei die Außenseite dieses Gitters zumindest in ihrem mittleren Bereich mit einem Lack (11) beschichtet ist, der seinen Zustand ändert.

7. Warmluftgebläse gemäß Anspruch 4 oder 5,
dadurch gekennzeichnet, daß die mit einem Gitter (15) versehene Düse (5), an der die Warmluft austritt, mit einem als Scheibe (16) ausgeführten keramischen Element versehen ist, die auf diesem Gitter montiert und auf ihrer Außenseite mit einem Lack (17) beschichtet ist, der seinen Zustand ändert.

8. Warmluftgebläse gemäß Anspruch 4 bis 5,
dadurch gekennzeichnet, daß der Lack (11) auf einer selbstklebenden Scheibe aufgebracht ist, die auf dem mittleren Bereich des als Gitter oder Scheibe ausgeführten keramischen Elements (6) aufgeklebt ist.
